# EUROPÄISCHE PATENTSCHRIFT

(11) **EP 0 187 219 B1**
(45) Veröffentlichungstag und Bekanntmachung des Hinweises auf die Patenterteilung: **18.05.1988**
(21) Anmeldenummer: 85114170.5
(22) Anmeldetag: 07.11.1985
(51) Int. Cl.: A44B 15/00

(54) **Schlüsselhalter**
Key-holder
Porte-clé

(30) Priorität: 05.01.1985 DE 8500204 U
(43) Veröffentlichungstag der Anmeldung: 16.07.1986
(73) Patentinhaber: Herbert Richter Metallwaren-Apparatebau GmbH & Co., 75180 Pforzheim (DE)
(72) Erfinder: Richter, Herbert, D-7530 Pforzheim-Bü (DE)
(74) Vertreter: Trappenberg, Hans

(56) Entgegenhaltungen:
- DE-U- 1 900 399
- FR-A- 1 233 991

## Beschreibung

Die Erfindung betrifft einen Schlüsselhalter zum lösbaren Zusammenfassen von Schlüsseln zu einem Schlüsselbund, bestehend aus einer Scheibe, deren Rand mit einer hinterschnittenen Nut versehen ist, in der vorzugsweise kugelförmige Aufnahmeglieder für die zu haltenden Schlüssel über einen in der Scheibenebene verlaufenden Durchbruch einfügbar sind, wobei der Durchbruch im Gebrauchszustand durch einen gegen Federkraft verschiebbaren Schieber verschlossen ist.

Ein derartiger Schlüsselhalter ist beispielsweise bekannt aus der deutschen Gebrauchsmusterschrift 1 900 399, bei der eine kreisrunde Scheibe mit einem schieberverschlossenen Durchbruch vorgesehen ist.

Die Erfahrung lehrt, daß an einen derartigen Schlüsselhalter durchschnittlich vier Schlüssel angehängt werden. Zum Austauschen oder Herausnehmen eines Schlüssels ist es daher notwendig, sitzt dieser Schlüssel an zweiter oder dritter Stelle bei vier Schlüsseln im Schlüsselbund, immer entweder den Schlüssel an erster oder zweiter Stelle herauszunehmen oder zumindest über die Durchbruchstelle hinüberzuführen.

Diese umständliche Manipulation soll durch die Erfindung vermieden werden.

Erreicht wird dies in erfindungsgemäßer Weise dadurch, daß in der Scheibe zwei gegenüberliegende Durchbrüche vorgesehen sind, in denen ein in ihnen gegen Federkraft in beiden Längsrichtungen verschiebbarer Schieber, dessen Länge mit der Scheibenbreite übereinstimmt, gelagert ist.

Nicht mehr also wie bisher wird nur ein einziger durch einen Schieber verschlossener Durchbruch vorgesehen, sondern zwei gegenüberliegende Durchbrüche, die durch einen einzigen Schieber verschlossen werden. Dadurch liegen sämtliche vier Schlüssel an einer Entnahmeöffnung und können dadurch ohne Schwierigkeiten entnommen beziehungsweise ausgetauscht werden.

Als weiterer Vorteil kann der einfache Aufbau hervorgehoben werden, der nicht nur dadurch erreichbar ist, daß in neuerungsgemäßer Weise die Scheibe aus zwei in der Scheibenebene geteilten Scheibenhälften zusammenfügbar ist, sondern auch dadurch, daß für den einen einzigen Schieber lediglich ein querverlaufender Längsschlitz vorzusehen ist.

Vorteilhafterweise wird hierbei der Schieber trogförmig ausgebildet und in diesen trogförmigen Schieber eine Schrauben-Druckfeder eingefügt, die sich an eine oder zwei Zapfen in einer der Scheibenhälften abstützt. Wird hierbei die Höhlung des Schiebertroges abgestuft, mit einer breiteren mittleren, dem Durchmesser der einzufügenden Schrauben-Druckfeder entsprechenden Höhlung und zwei sich beidseits daran anschließenden Höhlungen geringerer Breite, in die die an der Scheibenhälfte angebrachten Zapfen eingreifen, so ist dadurch neben der einfachen Fertigung noch eine exakte Mittellage des Schiebers festgelegt, ohne daß es hierfür gesonderter Anschläge etc. bedarf.

Als Vorteil hat es sich bewährt, daß die Scheibe nicht, wie allgemein bekannt, kreisförmig ausgebildet, sondern unrund, vorzugsweise quadratisch ist. Dieser Vorteil wird insbesondere dann erkennbar, wenn die Schlüssel in der Dunkelheit ergriffen werden sollen. Hierbei sind die Positionen der beispielsweise zwei mal zwei Schlüssel unschwer zu ertasten Werden einem weiteren Erfindungsmerkmal nach in die Nut der Scheibe Kugelketten als Aufnahmeglieder eingefügt, so sind unschwer auch auf diese Art und Weise mehr als vier Schlüssel ohne Schwierigkeiten zu selektieren.

Derartige Schlüsselhalter sind beliebte Werbemittel. Nach der Erfindung soll daher an zumindest einer Außenseite der Scheibe ein überstehender Rand vorgesehen werden, so daß sich eine schüsselförmige Vertiefung ergibt, in die Werbeplaketten, auch reliefartig ausgebildete Plaketten, unschwer eingelegt und eingeklebt werden können.

Auf der Zeichnung ist ein Ausführungsbeispiel des Erfindungsgegenstandes schematisch dargestellt, und zwar zeigen:
Fig. 1 eine Ansicht des Schlüsselhalters,
Fig. 2 die Ansicht einer Scheibenhälfte mit gestrichelt eingezeichnetem Schieber und Schrauben-Druckfeder,
Fig. 3 eine Unteransicht des Schiebers mit eingesetzter Druckfeder und
Fig. 4 die Seitenansicht eines derartigen Schiebers.

Der Schlüsselhalter 1 ist aus zwei Scheibenhälften 2, 3 unter Zwischenlage eines Schiebers 4 mit Handhabe 5 und einer Schrauben-Druckfeder 6 zusammmengefügt. An der Peripherie des Schlüsselhalters verläuft eine hinterschnittene Nut 7, die nach außen einen Längsschlitz aufweist. Ineinander passende Verbindungsglieder 8 sorgen beim Zusammenfügen der Scheibenhälften 2, 3 für einen korrekten gegenseitigen Sitz.

Beide Scheibenhälften 2, 3 weisen je zwei gegenüberliegende Durchbrüche 9, 10 auf, in denen der Schieber 4 geführt ist. Dieser Schieber 4 ist mit einem abgestuften Trog 11, 12 versehen, wobei in den breiteren Trogteil 12 die Schrauben-Druckfeder 6 eingelegt ist. Diese Schrauben-Druckfeder 6 stützt sich an zwei in der einen Scheibenhälfte 3 angebrachten Zapfen 13 ab, die in den Trogteilen 11 gleiten. Dadurch ist die Mittellage des Schiebers 4 festgelegt und gleichzeitig dafür gesorgt, daß er durch Erfassen der Handhabe 5 des Schiebers 4 die aus einem Längsschlitz 14 hervorsteht, belastet durch die Feder 6, verschoben werden kann.

In die hinterschnittene Nut 7 sind in an sich bekannter Weise im allgemeinen kugelförmige Aufnahmeglieder einzufügen, an denen die Schlüssel zu befestigen sind. Werden beidseits des Schiebers je zwei dieser Aufnahmeglieder eingesetzt, so kann jedes einzelne Aufnahmeglied durch entsprechende Betätigung des Schiebers 4 herausgenommen beziehungsweise ohne größere Manipulationen eingesetzt werden. Selbstverständlich ist es auch möglich, mehrere derartige Aufnahmeglieder in den Schlüsselhalter nach der Neuerungeinzusetzen.

Da der gezeichnete Schlüsselhalter 1 in seiner äußeren Form quadratisch ist, lassen sich die in ihm festgelegten Schlüssel unschwer, auch bei Dunkelheit, ertasten. Hervorzuheben ist außerdem die äußerst wirtschaftliche Fertigungsmöglichkeit, die gerade bei solchen in großen Stückzahlen herzustellenden Artikeln äußerst wichtig ist.

## Patentansprüche

1. Schlüsselhalter zum lösbaren Zusammenfassen von Schlüsseln zu einem Schlüsselbund, bestehend aus einer Scheibe, deren Rand mit einer hinterschnittenen Nut versehen ist, in der vorzugsweise kugelförmige Aufnahmeglieder für die zu haltenden Schlüssel über einen in der Scheibenebene verlaufenden Durchbruch einfügbar sind, wobei der Durchbruch im Gebrauchszustand durch einen gegen Federkraft verschiebbaren Schieber verschlossen ist,
dadurch gekennzeichnet, daß in der Scheibe (1) zwei gegenüberliegende Durchbrüche (9, 10) vorgesehen sind, in denen ein in ihnen gegen Federkraft in beiden Längsrichtungen verschiebbarer Schieber (4), dessen Länge mit der Scheibenbreite übereinstimmt, gelagert ist.

2. Schlüsselhalter nach Anspruch 1,
dadurch gekennzeichnet, daß die Scheibe aus zwei in der Scheibenebene geteilten Scheibenhälften (2, 3) zusammenfügbar ist.

3. Schlüsselhalter nach Anspruch 2,
dadurch gekenzeichnet, daß eine der Scheibenhälften (2) einen in Längsrichtung des Schiebers (4) verlaufenden Längsschlitz (14) aufweist, durch die eine geringfügig vom Schieber (4) abstehende Handhabe (5) hindurchgreift, wobei zweckmäßigerweise die Höhe der Handhabe (5) der Dicke der Scheibenhälfte (2) entspricht.

4. Schlüsselhalter nach Anspruch 2,
dadurch gekennzeichnet, daß der Schieber (4) trogförmig ausgebildet ist, daß im Schiebertrog (11, 12) mindestens eine Schrauben-Druckfeder (6) untergebracht ist und daß eine der Scheibenhälften mit mindestens einem in den Schiebertrog (11, 12) eingreifenden Zapfen (13) versehen ist.

5. Schlüsselhalter nach Anspruch 4,
dadurch gekennzeichnet, daß die Höhlung des Schiebertrogs (11,12) abgestuft ist mit einer breiteren mittleren, dem Durchmesser der einzufügenden Schrauben-Druckfeder (6) entsprechenden Höhlung (12) und zwei sich beidseits daran anschließenden Höhlungen (11) geringerer Breite, in die die an der Scheibenhälfte (3) angebrachten Zapfen (13) eingreifen.

6. Schlüsselhalter nach Anspruch 5,
dadurch gekennzeichnet, daß zwischen der Außenkante der Zapfen (13) und dem Untergrund der hinterschnittenen Nut (7) ein der Stirnwanddicke des Schiebertrogs (11, 12) entsprechender Freiraum verbleibt.

7. Schlüsselhalter nach einem oder mehreren der vorhergehenden Ansprüche,
dadurch gekennzeichnet, daß die Scheibenhälften (2, 3) innenseitige Verbindungsglieder (8) zum gegenseitigen Verbinden aufweisen.

8. Schlüsselhalter nach Anspruch 1,
dadurch gekennzeichnet, daß in die Nut (7) der Scheibe (1) Kugelketten als Aufnahmeglieder einzufügen sind.

9. Schlüsselhalter nach einem oder mehreren der vorhergehenden Ansprüche,
dadurch gekennzeichnet, daß die Scheibe (1) unrund, vorzugsweise quadratisch ist.

10. Schlüsselhalter nach einem oder mehreren der vorhergehenden Ansprüche,
dadurch gekennzeichnet, daß zumindest eine der Außenseiten der Scheibe (1) einen überstehenden Rand aufweist.

## Claims

1. Keg holder for releasable holding of keys in the form of a bunch, comprising a plate the rim of which is provided with an undercut groove into which may be inserted, through an opening extending in the plane of the plate, preferably spherical receiving members for the keys to be held, the opening being in use closed by a slide displaceable against the force of a spring, characterised in that in the plate (1) are provided two openings (9, 10) which are situated opposite to each other and in which is mounted a slide (4) displaceable in them in both longitudinal directions against the force of a spring, the length of the slide corresponding to the width of the plate.

2. Key holder according to Claim 1 characterised in that the plate may be assembled together of two plate halves (2, 3) divided in the plane of the plate.

3. Key holder according to Claim 2 characterised in that one of the plate halves (2) is provided with an elongate slot (14) extending in the longitudinal direction of the slide (4) and through the slot passes a hand control (5) rising slightly from the slide (4), wherein the height of the hand control (5) corresponds advantageously to the thickness of the plate half (2).

4. Key holder according to Claim 2 characterised in that the slide (4) is trough- shaped, that at least one helical compression spring (6) is situated in the slide trough (11, 12) and that one of the plate halves is provided with at least one pin (13) engaging into the slide trough (11, 12).

5. Key holder according to Claim 4 characterised in that the hollow in the slide trough (11, 12) is stepped, having a wider central hollow (12) which corresponds to the diameter of the helical compression spring (6) to be inserted, and two hollows (11) of smaller width which join it on both sides and into which engage the pins (13) provided on the plate half (3).

6. Key holder according to Claim 5 characterised in that between the outer edge of the pin (13) and the bottom of the undercut groove (7) remains a free space corresponding to the end wall thickness of the slide trough (11, 12).

7. Key holder according to one or more of the preceding claims characterised in that the plate halves (2, 3) have on the inner side connection members (8) for mutual connection.

8. Key holder according to Claim 1 characterised in that bead chains are to be inserted as receiving members into the groove (7) of the plate (1).

9. Key holder according to one or more of the preceding claims characterised in that the plate (1) is not round but is preferably square-shaped.

10. Key holder according to one or more of the preceding claims characterised in that at least one of the outer sides of the plate (1) has a raised edge.

## Revendications

1. Porte-clefs pour réunir de manière détachable des clefs en un trousseau de clefs, et composé d'une plaquette dont le bord est muni d'une gorge en dépouille dans laquelle peuvent être introduits des organes de retenue, de préférence en forme de billes, pour les clefs à porter, et ce, à travers un évidement s'étendant dans le plan de la plaquette, cet évidement étant fermé en position d'utilisation par un tiroir qui peut être déplacé à l'encontre de la force d'un ressort, caractérisé par le fait que sont prévus dans la plaquette (1) deux évidements opposés (9, 10) dans lesquels est logé un tiroir (4) qui peut être déplacé à l'encontre de la force d'un ressort dans les deux directions longitudinales et dont la longueur correspond à la largeur de la plaquette

2. Porte-clefs selon la revendication 1, caractérisé par le fait que la plaquette est constituée par l'assemblage de deux demi-plaquettes (2, 3) séparées selon le plan de la plaquette.

3. Porte-clefs selon la revendication 2, caractérisé par le fait que l'une (2) des demi-plaquettes comporte une fente longitudinale (14) qui s'étend dans la direction longitudinale du tiroir (4) et dans laquelle pénètre un organe de manoeuvre (5) faisant faiblement saillie par rapport au tiroir (4), la hauteur de l'organe d'actionnement (5) étant avantageusement égale à l'épaisseur de la demiplaquette (2).

4. Porte-clefs selon la revendication 2, caractérisé par le fait que le tiroir (4) est réalisé en forme de cuvette, qu'au moins un ressort de compression hélicoïdal (6) est introduit dans la cuvette (11, 12) du tiroir, et que l'une des demi-plaquettes est munie d'au moins un téton (13) qui pénètre dans la cuvette (11, 12) du tiroir.

5. Porte-clefs selon la revendication 4, caractérisé par le fait que le creux de la cuvette (11, 12) du tiroir est étagé et comprend une creusure médiane plus large (12) correspondant au diamètre du ressort de compression hélicoïdal (6) qui doit y être inséré, et deux creusures (11) de plus faible largeur qui lui sont adjacentes des deux côtés et dans lesquelles pénètrent les tétons (13) ménagés sur la demi-plaquette (3).

6. Porte-clefs selon la revendication 5, caractérisé par le fait qu'un espace libre correspondant à l'épaisseur de la paroi frontale de la cuvette (11, 12) du tiroir est ménagé entre le bord extérieur des tétons (13) et le fond de la gorge en dépouille (7).

7. Porte-clefs selon une ou plusieurs des revendications précédentes, caractérisé par le fait que les demi-plaquettes (2, 3) présentent pour leur assemblage des organes de liaison intérieurs (8).

8. Porte-clefs selon la revendication 1, caractérisé par le fait que des chaînes à billes sont introduites comme organes de retenue dans la gorge (7) de la plaquette (1).

9. Porte-clefs selon une ou plusieurs des revendications précédentes, caractérisé par le fait que la plaquette (1) n'est pas ronde, et de préférence carrée.

10. Porte-clefs selon une ou plusieurs des revendications précédentes, caractérisé par le fait qu'au moins l'un des côtés extérieurs de la plaquette (1) présente un bord en saillie.
